# EUROPÄISCHE PATENTSCHRIFT

(11) **EP 0 711 450 B1**
(45) Veröffentlichungstag und Bekanntmachung des Hinweises auf die Patenterteilung: **22.01.1997**
(21) Anmeldenummer: 94916901.5
(22) Anmeldetag: 10.06.1994
(51) Int. Cl.: H01F 29/14

(54) **PLANAR-TRANSDUKTOR**
PLANAR TRANSDUCER
TRANSDUCTEUR PLANAIRE

(30) Priorität: 26.07.1993 DE 4325056
(43) Veröffentlichungstag der Anmeldung: 15.05.1996
(73) Patentinhaber: Siemens Nixdorf Informationssysteme AG, 33106 Paderborn (DE)
(72) Erfinder: RÖMER, Friedhelm, D-33129 Delbrück (DE)
(74) Vertreter: Fuchs, Franz-Josef, Dr.-Ing.
(86) Internationale Anmeldenummer: DE9400654
(87) Internationale Veröffentlichungsnummer: WO9503617

(56) Entgegenhaltungen:
- DE-A- 2 544 574
- DE-A- 3 312 124
- DE-A- 3 433 973
- FR-A- 1 068 736
- FR-A- 2 468 983
- GB-A- 618 398
- GB-A- 735 304
- US-A- 2 690 536

## Beschreibung

### Technisches Gebiet

Die Anordnung betrifft die Stromflußsteuerung mit Transduktoren, insbesondere in Schaltnetzteilen.

### Stand der Technik

Schaltnetzteile werden in großem Umfang bei Aufgaben eingesetzt, bei denen große Ausgangsströme bei niedrigen Spannungen benötigt werden, beispielsweise in Netzteilen für Hochleistungscomputer. Hierbei werden sekundärseitig meist mehrere Spannungen benötigt. Dafür werden mehrere Ausgangswicklungen benutzt, die getrennt gleichgerichtet werden. Dabei kann eine primärseitige Regelung Lastunterschiede bei den verschiedenen Ausgangsspannungen nicht ausgleichen, so daß eine zusätzliche Sekundärregelung notwendig ist. Hierfür hat sich die Benutzung von Transduktoren, also von in magnetische Sättigung gesteuerten Spulen, bewährt.

FR-A-1 068 736 offenbart einen Planar-Transduktor mit einer Primärwicklung und einer diese steuernden Sekundärwicklung; mit einem im Querschnitt rechteckigen Durckbruch ausgebildet ist, durch den die Primär und Sekundärwicklung geführt sind.

Aufgabe der Erfindung ist es, Anordnungen anzugeben, die mit geringem Aufwand Transduktoren für Ströme bis 300 A im Niederspannungsbereich bei geringer Streuinduktivität und leichter Fertigung erreichen.

### Darstellung der Erfindung

Die Erfindung benutzt einstückige Kerne mit rechteckiger Form, durch die die zu steuernde Primärwicklung als Kupferprofil mit einer Windung geführt wird. Dabei ist die Verwendung von einstückigen Kernen, die in Toroidform als Ringkerne bekannt sind, besonders vorteihaft, weil durch den Wegfall eines Luftspalts eine hohe Permeabilität erreicht wird. Der notwendige Querschnitt kann bei quaderförmigen Kernen in einfacher Weise durch Aufreihen mehrerer Kerne erreicht werden.

Durch den rechteckigen Querschnitt in Verbindung mit einem rechteckigen Leiter für die Primärspule wird eine fast vollständige Füllung des Innenraums erreicht. Besonders vorteilhaft ist die Verwendung eines flachen Profils für die Primärspule, das außerhalb des Kerns mit geringem Abstand von dem Innenteil zurückgeführt wird. Dadurch wird eine besonders geringe Rest- oder Streuinduktivität erreicht. Die Steuerwicklung kann, im Gegensatz zu einem herkömmlichen Ringkern, lagenweise gewickelt werden.

### Kurzbeschreibung der Zeichnungen

### Es zeigen

- Fig. 1: eine Schnitt durch einen Kern mit gesteuerter und steuernder Wicklung,
- Fig. 2: einen Querschnitt durch mehrere Kerne mit Wicklungen und
- Fig. 3: eine Anwendungsschaltung in einem primärgetakten Netzteil.

### Detaillierte Beschreibung der Erfindung

Fig. 1 zeigt einen Schnitt durch einen einstückigen Kern 10 aus hochpermeablem Material mit geringen Wirbelstromverlusten, beispielsweise einem Ferrit. Dieser Kern hat die Form eines Quaders, der einen quaderförmigen Durchbruch 12 aufweist und somit einen geschlossenen Eisenweg mit zwei Schenkeln 14a, 14b und den sie verbindenden Jochen 15a, 15b aufweist. Um den einen Schenkel 14a wird eine Primärwicklung 11a, 11b gelegt und auf den anderen Schenkel 14b wird eine Steuerwicklung 13 aufgebracht. Die Primärwicklung besteht aus einem Metallprofil, das breit ist wie der Durchbruch im Kern und dessen Querschnitt vorzugsweise etwa die Hälfte des Querschnitts des Druchbruchs ist. Die Steuerwicklung 13 besteht aus einer oder mehreren Lagen aus isoliertem Draht.

In Fig. 2 ist diese Anordnung im Querschnitt dargestellt. Dabei ist die bevorzugte Ausführungsform dargestellt, bei der die Primärwicklung 11a, 11b ein U-förmig gebogenes oder verschraubtes Flachprofil aus Kupfer oder Aluminium ist, über das bei der Montage ein vorbereiteter, bereits mit der Steuerwicklung versehener, Kernsatz geschoben wird. Danach wird das Flachprofil direkt an die Gleichrichteranschlüsse (nicht gezeigt) angeschraubt und die Steuerwicklung 13 angeschlossen. Der Kernsatz wird zuvor aus einem oder mehreren Kernen hergestellt, die aneinandergereiht werden, so daß ihre Öffnungen fluchten. Nach einer vorübergehenden Fixierung, beispielsweise durch Klebeband, kann die Steuerwicklung aufgebracht werden. Die Fixierung kann nach der Montage an den Kernen verbleiben. Es können mehrere Montagesätze je nach Anzahl der verwendeten Kerne Verwendung finden, so daß durch die Anzahl der Kerne der magnetische Querschnitt einfach an das jeweilig zu fertigende Gerät angepaßt werden kann. Anstelle des Flachprofils kann auch ein aus Kupferlitze geflochtenes Band verwendet werden, wie es beispielsweise zur elektrischen Verbindung von Tür und Gehäuse als Masseband bekannt ist.

Angewendet wird der Planar-Transduktor vorzugsweise als Transduktor zur sekundärseitigen Regelung der Ausgangsspannung bei primär getakteten Schaltnetzteilen nach Fig. 3. Diese bestehen aus einem Gleichrichter 30, einem Siebkondensator 31, einer Steuerschaltung 32, einem elektronischen Schalter 33 und einem Übertrager 40 r.it Primärwicklung 41 und Sekundärwicklung 42. Der Primärwicklung 41 wird dabei durch die erste Steuerschaltung 32 ein gepulster Strom zugeführt, der auf der Sekundärseite gleichgerichtet wird. Diese Form der Schaltnetzteile, vorzugsweise als Durchflußwandler ausgeführt, ist allgemein bekannt, weshalb auf Details der Ausführung, insbesonder auch Schutzmittel, zugunsten der Übersichtlichkeit verzichtet wurde.

Für Netzteile in Hochleistungsrechnern sind beispielsweise Ströme von ca. 300A bei 5,0V und 3,3V Ausgangsspannung verlangt, die auf 1% genau auch bei unterschiedlicher Last eingehalten werden müssen. In Fig. 3 ist eine besonders vorteilhafte Anordnung für diesen Fall dargestellt. Hierbei wird seitens des Schaltnetzteils nur eine Sekundärwicklung verwendet, aus der gleichzeitig 5V und 3,3V gewonnen werden. Dabei besteht die Sekundärwicklung 42 aus nur einer Windung. Eine zweite Sekundärwicklung würde die Leistungszahl durch den dann erheblich ungünstigeren Übertrager 40 verschlechtern. Dabei ist nicht dargestellt, daß die Ausgangsspannung von 5V durch die Steuerschaltung 32 eingestellt wird. Die zweite Ausgangsspannung von 3,3V wird dann durch den Planar-Transduktor sekundärseitig geregelt. Die Gleichrichterschaltungen für beide Ausgangsspannungen sind herkömmlich ausgeführt mit Gleichrichterdioden 43, 53, Siebdrosseln 47, 57, Dioden 44, 54 zur Übernahme des Siebdrosselstroms und Siebkondensatoren 45, 55.

Für die kleinere Spannung von 3,3V liegt der Planar-Transduktor in Serie mit der Sekundärwicklung 42 und der Gleichrichterdiode 43. Der Planar-Transduktor wird in selbstsättigender Betriebsart verwendet. Hierbei baut der durch ihn fließende Strom das Magnetfeld bis zur Sättigung auf. Nach magnetischer Sättigung des Kerns 10 fällt die Induktivität auf einen kleinen Wert, der als Streu- oder Restinduktivität bezeichnet wird. Dieser Wert muß sehr klein sein, weil bei hoher Last für den 3,3V Ausgang und bei niedriger Last an dem 5V Ausgang nur eine kleine Spannungsdifferenz von weniger als 1V zwischen den Punkten A und B zulässig ist. Ist die Spannung am 3,3V-Ausgang zu groß, so wird über die Steuerschaltung 46 ein Strom in die Wicklung 13 eingespeist, der in den Stromflußpausen den magnetischen Fluß im Kern 10 vermindert, so daß bei der nächsten Stromflußphase zunächst das Magnetfeld im Transduktor bis zu Sättigung aufgebaut wird und erst anschließend Energie in den Ausgang gespeist wird. Die Steuerschaltung benutzt als Führungsgröße die zu regelnde Ausgangsspannung.

Bei hartmagnetischem Material ist, wie beschrieben, eine Steuerung über einen Steuerstrom zur Entmagnetisierung notwendig. Bei weichmagnetischen Kernen kann die Entmagnetisierung durch Leerlauf der Steuerwicklung' erreicht werden. Beide bekannte Formen der Steuerung sind mit der Erfindung anwendbar.

Durch die einstückige Form der Kerne aus Ferriten und die leichte Anreihung sind damit bei einer u-förmigen Windung aus einem Kupferprofil die notwendigen magnetischen Flußzahlen erreichbar bei gleichzeitig geringer Streuinduktivität.

Die Anwendung des erfindungsgemäßen Transduktors läßt trotz der geringen Spannungsdifferenz die Benutzung einer gemeinsamen Wicklung bei Schaltnetzteilen zu. Voraussetzung hierzu ist eine geringe Streuinduktivität des Transduktors. Die Streuinduktivität ist die Restinduktivität bei gesättigtem Kern. Für den angegegenen Bereich von 300A konnte dies mit herkömmlichen Bauformen nicht erreicht werden.

## Patentansprüche

1. Planar-Transduktor mit einer Primärwicklung (11a, 11b) und einer diese steuernden Sekundärwicklung (13), mit
- einem einstückigen Kern (10), der quaderförmig mit einem im Querschnitt rechteckigen Durchbruch (12) ist, durch den die Primär- und die Sekundärwicklung geführt sind, wobei
- die Primärwicklung als Metallprofil mit rechteckigem Querschnitt ausgeführt ist, und wobei
- das Metallprofil im wesentlichen so breit ist wie eine Kantenlänge des Durchbruchs.

2. Planar-Transduktor nach Anspruch 1, wobei die Primärwicklung (11a, 11b) U-förmig gestaltet ist, derart, daß die außerhalb liegende Rückführung (11a) in geringem Abstand parallel zum Innenteil (11b) liegt.

3. Planar-Transduktor nach Anspruch 1 oder 2, wobei der Kern durch Aneinanderreihung mehrerer der quaderförmigen einstückigen Kerne mit rechteckigem Durchbruch gebildet wird, derart, daß die Durchbrüche fluchten.

4. Anwendung eines Planar-Transduktors nach einem der Ansprüche 1 bis 3 in einem Durchfluß-Schaltwandler.

5. Anwendung nach Anspruch 4, wobei mindestens zwei Ausgang Spannungen geringen Spannungsunterschieds aus einem einzigen, gemeinsamen Ausgang des Schaltwandlers gewonnen werden und mindestens eine der beiden Ausgangsspannungen durch den Transduktor reduziert und geregelt wird.

6. Anwendung nach Anspruch 5, wobei der Spannungsunterschied nomimal kleiner als zwei Volt ist.

## Claims

1. Planar transductor having a primary winding (11a, 11b) and a secondary winding (13) controlling said primary winding, having
- a one-piece core (10) which is cuboidal and has a passage (12) of rectangular cross section, through which the primary and the secondary winding are guided,
- the primary winding being designed as a metallic section of rectangular cross section, and
- the metallic section being essentially as broad as one edge length of the passage.

2. Planar transductor according to Claim 1, the primary winding (11a, 11b) being of U-shaped configuration in such a way that the part guided back (11a), located on the outside, lies at a small spacing parallel to the inner part (11b).

3. Planar transductor according to Claim 1 or 2, the core being formed by lining up a plurality of the cuboidal one-piece cores with a rectangular passage in such a way that the passages align.

4. Application of a planar transductor according to one of Claims 1 to 3 in a forward switched mode converter.

5. Application according to Claim 4, at least two output voltages with a low voltage difference being obtained from a single common output of the switched mode converter and at least one of the two output voltages being reduced and regulated by the transductor.

6. Application according to Claim 5, the voltage difference being nominally smaller than two volts.

## Revendications

1. Transducteur planaire comportant un enroulement primaire (11a, 11b) et un enroulement secondaire (13) commandant celui-ci, comportant
- un noyau (10) d'une seule pièce, qui est parallélépipédique avec un trou (12) rectangulaire en section transversale, par lequel passent l'enroulement primaire et l'enroulement secondaire,
- l'enroulement primaire étant sous forme de profilé métallique de section transversale rectangulaire, et
- le profilé métallique étant sensiblement aussi large qu'une longueur de bord du trou.

2. Transducteur planaire suivant la revendication 1, dans lequel l'enroulement primaire (11a, 11b) est en forme de U, de telle sorte que le retour (11a) se trouvant à l'extérieur soit parallèle à la partie intérieure (llb) à une faible distance.

3. Transducteur planaire suivant la revendication 1 ou 2, dans lequel le noyau est formé par mise en file de plusieurs des noyaux d'une seule pièce, de forme parallélépipédique et à trou rectangulaire, de telle sorte que les trous soient alignés.

4. Utilisation d'un transducteur planaire suivant l'une des revendications 1 à 3 dans un convertisseur de commutation directe.

5. Utilisation suivant la revendication 4, dans laquelle au moins deux tensions de sortie de peu différentes sont obtenues à partir d'une unique sortie commune du convertisseur de commutation et au moins l'une des deux tensions de sortie est réduite et est réglée par le transducteur.

6. Utilisation suivant la revendication 5, dans laquelle la différence de tension nominale est plus petite que 2 V.
